# FASCICULE DE BREVET EUROPEEN

(11) **EP 2 924 160 B1**
(45) Date de publication et mention de la délivrance du brevet: **14.06.2017**
(21) Numéro de dépôt: 15157943.0
(22) Date de dépôt: 06.03.2015
(51) Int. Cl.: D06F 21/02, D06F 21/10, D06F 23/00, D06F 23/02

(54) **Dispositif de lavage d'articles de type textile de grandes dimensions**
Vorrichtung zum Waschen von textilen Artikeln großer Abmessungen
Device for washing large textile articles of large dimensions

(30) Priorité: 17.03.2014 FR 1400655
(43) Date de publication de la demande: 30.09.2015
(73) Titulaire: CDN (Conseil et Développement Nominé), 86320 Sillars (FR)
(72) Inventeur: Nomine, Sébastien, 86320 Sillars (FR)
(74) Mandataire: Le Cloirec, Claudine

(56) Documents cités:
- DE-C- 595 568
- GB-A- 1 222 227

## Description

La présente invention concerne un dispositif de lavage d'articles de type textile de grandes dimensions, telles que des couvertures et plus particulièrement des couvertures pour chevaux.

Les couvertures, chemises et tapis utilisés pour les chevaux ou les poneys en écurie, en centre équestre ou au pré, doivent être lavés régulièrement. Cependant ces articles textiles peuvent être parfois très sales, recouverts notamment de paille, herbe, crottin, poils, terre ou boue. Or, le système d'évacuation de l'eau par électrovanne des lave-linges traditionnels ne supporte pas les grosses salissures ni les débris solides. De plus la taille et l'épaisseur de ces articles textiles leur confèrent un volume important. Ces raisons empêchent le lavage de ces articles dans des machines à laver traditionnelles.

En conséquence pour laver les articles textiles de grandes dimensions utilisés pour les chevaux, il n'existe pas à ce jour de solution simple, économique et autonome. En effet les solutions utilisées actuellement sont les suivantes :
- Le lavage au jet ou au moyen d'un nettoyeur haute pression : le lavage est long et le résultat peu satisfaisant. De plus le nettoyage haute pression peut abîmer certains articles ;
- Le lavage des articles d'équitation en laverie automatique est contraignant et est parfois interdit ;
- Le lavage proposé par des magasins spécialisés est un service coûteux et nécessite l'immobilisation des articles pendant un certain délai (souvent une à deux semaines) ;
- L'achat d'une machine spécialement adaptée à ce type d'articles nécessite un investissement financier important, difficile à rentabiliser au niveau d'un club équestre.

En conséquence il subsiste un réel besoin de proposer un dispositif de lavage de tels articles textiles de grande dimension qui pallie les inconvénients ci-dessus, et plus particulièrement un dispositif de lavage de grande capacité permettant de laver des articles même extrêmement sales, chargés de salissures comportant des matières solides, telles que par exemple des résidus de paille, herbe, excréments, boue, terre, graviers.

Un autre but de l'invention est de proposer un dispositif simple et rustique, ne nécessitant pas d'installation spécifique, ni d'endroit dédié au sein d'un centre équestre, qui puisse fonctionner à proximité des utilisateurs pour ne pas immobiliser longtemps lesdits articles.

Un autre but de l'invention est de proposer un dispositif de lavage bon marché, en rapport avec la capacité d'investissement d'un club équestre, même un club de petite taille.

Ces buts sont atteints par le dispositif, selon la présente invention, qui propose un dispositif de lavage d'articles de type textile de grandes dimensions, telles que des couvertures notamment des articles souillés par des résidus solides,. Le préambule de la revendication 1 est connu du document DE 595568C.
Le dispositif de lavage selon l'invention est caractérisé en ce que ladite position basse est une position de vidange dans laquelle l'ouverture de la cuve est dirigée vers le bas,
et en ce que l'ouverture de ladite cuve est, à l'état chargée, fermée par une porte grillagée ou ajourée, apte à servir de support d'égouttage desdits articles après lavage et basculement de la cuve vers le bas et à permettre l'évacuation directe des résidus solides entraînés par le lavage des articles souillés.

Ladite porte grillagée ou ajourée permet donc, outre l'évacuation des eaux sales de lavage, de permettre également l'évacuation aisée et directe des résidus solides entraînés par le lavage des articles souillés, par basculement de la cuve vers le bas, tout en maintenant les articles dans ladite cuve.

Evacuation directe signifie ici la vidange de la cuve (eau sale et débris solides) sans passage par un tuyau de vidange, par simple basculement de la cuve, l'ouverture de chargement/déchargement de la cuve se trouvant alors en partie basse. Le colmatage éventuel d'un tuyau de vidange est ainsi évité.

De manière préférée, l'axe de pivotement de la cuve de lavage est orthogonal à l'axe de rotation de ladite cuve.

De manière encore préférée, l'axe de pivotement de la cuve de lavage est dans un plan vertical passant par l'axe de rotation de ladite cuve, notamment lorsque le châssis du dispositif de lavage est disposé sur un plan horizontal.

La face interne de la paroi périphérique de la cuve de lavage est avantageusement équipée d'une multiplicité de tampons faisant saillie de ladite face interne de cette paroi.

Ces tampons faisant saillie de ladite face interne de la cuve de lavage entraînent les articles et participent à leur malaxage lors de la rotation de la cuve, et donc lors du lavage. Pour être suffisamment efficaces, ces tampons dépassent de quelques centimètres de ladite face interne, par exemple de 2 à 10 cm, de préférence de 3 à 8 cm, de préférence encore, de 4 à 8 cm de hauteur. Ils peuvent être de forme quelconque, mais une forme cylindrique est préférée, en variante une forme allongée disposée axialement peut aussi être envisagée.

De manière avantageuse, la partie, dite partie supérieure, des tampons faisant saillie de ladite face interne de la paroi périphérique est de forme arrondie.

Ainsi lesdits tampons, n'accrochent pas les articles textiles et ne les abîment pas durant le malaxage. Ceci est particulièrement apprécié pour les articles les plus fragiles, les couvertures avec doublures ou revêtues d'un film imperméable par exemple.

Lesdits tampons peuvent être fixés par tout moyen à la paroi périphérique de la cuve, par exemple collage, ou pour une meilleure fixation, les tampons sont fixés par vissage ou boulonnage à la paroi périphérique.

Lesdits tampons, et notamment au moins leur partie supérieure, sont avantageusement en matériau polymère ou en caoutchouc. Ils peuvent par exemple être en PVC.

L'alimentation en eau de la cuve de lavage peut être sous la forme d'un conduit débouchant directement dans ladite cuve, ou en variante la porte fermant l'ouverture de la cuve peut être équipée d'un orifice permettant l'introduction d'un tuyau d'alimentation en eau, par exemple un tuyau flexible amovible.

Il a été trouvé particulièrement intéressant, notamment du point de vue économique et du point de vue rusticité de l'appareillage, que la cuve de lavage soit une cuve de bétonnière dont l'ouverture de chargement/déchargement est équipée d'une porte grillagée ou ajourée.

Avantageusement, la cuve de lavage est une cuve de bétonnière dont les pales de malaxage ont été remplacées par des tampons faisant saillie de ladite face interne de la paroi périphérique de la cuve.

L'utilisation d'une cuve de bétonnière est particulièrement intéressante pour son volume (au moins 120 à 160 litres), sa simplicité de fonctionnement, sa robustesse (une telle cuve étant initialement configurée pour recevoir les graviers et du ciment, de grands volumes et des poids importants) et son prix réduit, par rapport à des lave-linges classiques de grandes dimensions ou des machines spécifiques très coûteuses.

De plus de telles bétonnières sont habituellement équipées de roues pour leur déplacement sur site, ce qui permet d'adapter le positionnement du dispositif selon l'invention à l'endroit précis du centre équestre ou de l'écurie où son usage est requis, disposant d'une alimentation en eau et d'une évacuation des eaux usées. En général un coin "douche" pour les animaux est prévu, ce coin "douche" peut avantageusement recevoir le dispositif selon l'invention.

L'invention sera bien comprise à la lecture de la description suivante d'exemples de réalisation, en référence aux dessins annexés dans lesquels :
La figure 1 est une vue en perspective du dispositif de lavage selon la présente invention ;
La figure 2 est une vue en perspective du dispositif de lavage conforme à la figure 1, dans laquelle la porte grillagée a été omise ;
La figure 3 montre, selon une coupe médiane, un tampon faisant saillie de la face interne de la paroi périphérique de la cuve du dispositif selon les figures 1 et 2.

En se référant aux schémas des figures 1 à 3 annexées, le dispositif selon l'invention comprend une cuve 1 montée sur un châssis 2 reposant sur au moins un pied 12 et des roues 13, ladite cuve étant actionnée en rotation autour d'un axe, dénommé axe de rotation 10, par un moteur (non représenté) logé dans un capot 3.

Cette cuve 1 de forme générale cylindrique comporte un fond 4, une paroi périphérique 5 et une ouverture 6 à embouchure resserrée disposée en vis-à-vis du fond 4. Cette cuve 1 est également apte à pivoter selon un axe de pivotement 20 qui est transversal audit axe de rotation 10 et, plus précisément, orthogonal à celui-ci.

Le pivotement de la cuve 1 autour de l'axe de pivotement 20, au moyen d'un volant 21, permet son basculement entre une position haute, dite position de chargement ou de lavage, dans laquelle l'ouverture de la cuve est sensiblement dirigée vers le haut, par exemple selon un angle supérieur à 20° par rapport à l'horizontale, et une position basse, dite position de vidange ou de déchargement, dans laquelle l'ouverture 6 de la cuve est dirigée vers le bas.

Sur l'exemple représenté aux figures 1 et 2, la cuve de lavage est la cuve d'une bétonnière dont l'ouverture de chargement ou déchargement est fermée par une porte 7 grillagée ou ajourée. Cette porte est équipée d'une charnière 8 et d'un loquet de fermeture 9.

De cette cuve de bétonnière ont été retirées les pales de malaxage, celles-ci ayant été remplacées par des tampons 14 faisant saillie de la face interne 18 de la paroi périphérique 5 de la cuve.

Ces tampons 14 présentent une partie supérieure 15 de forme arrondie, qui peut être en matériau polymère tel que par exemple du PVC, ou en caoutchouc. Ces tampons sont fixés par un vissage ou boulonnage à la paroi périphérique 5.

Sur l'exemple schématisé à la figure 3, le tampon 14 comporte une tige filetée 16 traversant la paroi périphérique 5, la fixation s'opérant par un écrou (non représenté) disposé à l'extérieur de la cuve. Des petits tampons de forme sensiblement cylindrique peuvent être ainsi fixés et répartis à la face interne de la paroi périphérique de la cuve. Ils dépassent de celle-ci d'une hauteur H de plusieurs centimètres, pouvant atteindre 7 ou 8 cm en hauteur. Leur diamètre D peut être de quelques centimètres jusqu'à environ 10 cm.

Dans le cas de l'utilisation d'une cuve de bétonnière, les tampons 14 peuvent, par exemple, être disposés et fixés aux emplacements laissés libres par le retrait des pales de malaxage de la bétonnière.

Selon une variante, des tampons en forme de demi-tubes coupés dans le sens de la longueur, de plusieurs dizaines de centimètres de long et d'un diamètre voisin de 5 à 8 cm peuvent être fixés axialement sur la face interne de la paroi périphérique de la cuve.

Ces pales de malaxage de bétonnière ont été retirées et remplacées par les tampons pour ménager l'éventuelle déchirure des articles textiles et leur entortillement autour des pales. En effet, il a été constaté que ces tampons 14, de part leur forme et leur matière, n'endommagent pas les couvertures ou autres articles textiles, et permettent d'entraîner efficacement ces articles lors de leur lavage dans la cuve 1.

Le dispositif de lavage, présenté dans cet exemple, permet ainsi le lavage d'articles textiles de grandes dimensions tels que des couvertures, chemises ou tapis utilisés en centres équestres par exemple.

Si ces articles sont très souillés, et notamment par des débris solides, lors du basculement de la cuve vers le bas, la porte 7 grillagée, fermant l'ouverture de la cuve, sert de support d'égouttage des articles tout en permettant l'évacuation de l'eau sale même très chargée, ainsi que des débris solides.

Le dispositif de lavage monté sur roues 13, peut être disposé au sein d'une écurie, plus particulièrement, dans l'emplacement appelé "douche" pour les chevaux doté d'un jet d'eau et d'un égout. L'alimentation en eau de la cuve s'effectue alors, par exemple par un tuyau d'alimentation entrant par l'orifice central 11, et l'évacuation des eaux sales par l'égout.

Les utilisateurs peuvent ainsi sans délai laver les accessoires textiles de leurs chevaux ou poneys au sein même de l'écurie ou du centre équestre avec un dispositif de lavage bon marché, rustique et de grandes dimensions pour les articles textiles volumineux.

## Revendications

1. Dispositif de lavage d'articles de type textile de grandes dimensions, telles que des couvertures notamment des articles souillés par des résidus solides, comprenant un châssis (2) et une cuve (1) de lavage, ladite cuve comprenant un fond (4), une paroi périphérique (5) et une ouverture (6) de chargement/déchargement des articles, disposée en vis-à-vis du fond de cuve, cette cuve (1) étant montée mobile en rotation autour d'un axe, dénommé axe de rotation (10), passant par le fond (4) de la cuve et ladite ouverture (6) étant également basculante, par pivotement selon un second axe, dénommé axe de pivotement (20), transversal audit axe de rotation (10), pour le basculement de la cuve (1) entre une position haute de la cuve dite position de chargement ou de lavage dans laquelle l'ouverture de la cuve est sensiblement dirigée vers le haut et une position basse de déchargement, **caractérisé en ce que** ladite position basse est une position de vidange dans laquelle l'ouverture de la cuve est dirigée vers le bas,
et **en ce que** l'ouverture (6) de chargement/déchargement de ladite cuve (1) est, à l'état chargée, fermée par une porte (7) grillagée ou ajourée, apte à servir de support d'égouttage desdits articles après lavage et basculement de la cuve vers le bas et à permettre l'évacuation directe des résidus solides entraînés par le lavage des articles souillés.

2. Dispositif selon la revendication 1,
**caractérisé en ce que** l'axe de pivotement (20) de la cuve (1) de lavage est orthogonal à l'axe de rotation (10) de ladite cuve.

3. Dispositif selon la revendication 1 ou 2,
**caractérisé en ce que** l'axe de pivotement (20) de la cuve (1) de lavage est dans un plan vertical passant par l'axe de rotation (10) de ladite cuve.

4. Dispositif selon l'une quelconque des revendications précédentes,
**caractérisé en ce que** la face interne (18) de la paroi périphérique (5) de la cuve de lavage est équipée d'une multiplicité de tampons (14) faisant saillie de ladite face interne (18) de cette paroi.

5. Dispositif selon la revendication 4,
**caractérisé en ce que** la partie, dite partie supérieure (15), des tampons (14) faisant saillie de ladite face interne (18) de la paroi périphérique (5) est de forme arrondie.

6. Dispositif selon la revendication 4 ou 5,
**caractérisé en ce que** les tampons (14) sont fixés par vissage ou boulonnage à la paroi périphérique (5).

7. Dispositif selon l'une quelconque des revendications 4 à 6,
**caractérisé en ce que** les tampons (14) sont en matériau polymère ou en caoutchouc.

8. Dispositif selon l'une quelconque de revendications précédentes,
**caractérisé en ce que** la porte (7) fermant l'ouverture (6) de la cuve (1) est équipée d'un orifice (11) permettant l'introduction d'un tuyau d'alimentation en eau.

9. Dispositif selon l'une quelconque de revendications précédentes,
**caractérisé en ce que** la cuve (1) de lavage est une cuve de bétonnière dont l'ouverture (6) de chargement/déchargement est équipée d'une porte (7) grillagée ou ajourée.

10. Dispositif selon l'une quelconque de revendications 4 à 9,
**caractérisé en ce que** la cuve (1) de lavage est une cuve de bétonnière dont les pales de malaxage ont été remplacées par des tampons (14) faisant saillie de ladite face interne (18) de la paroi périphérique (5) de la cuve (1).

## Patentansprüche

1. Vorrichtung zum Waschen textiler Artikel mit großen Abmessungen wie Decken, vor allem von Artikeln, die mit festen Stoffen verschmutzt sind, umfassend ein Gestell (2) und einen Waschkessel (1), wobei der Kessel einen Boden (4), eine Umfangswand (5) und eine Öffnung (6) zum Beladen/Entladen der Artikel umfasst, die gegenüber dem Boden des Kessels angeordnet ist, wobei dieser Kessel (1) rotierend bewegbar um eine Achse, als Rotationsachse (10) bezeichnet, die durch den Boden (4) des Kessels läuft, montiert ist, und die Öffnung (6) ebenfalls kippbar ist durch Schwenken gemäß einer zweiten Achse, als Schwenkachse (20) bezeichnet, die zur Rotationsachse (10) transversal ist, für das Kippen des Kessels (1) zwischen einer hohen Position des Kessels, als Beladungs- oder Waschposition bezeichnet, in welcher die Öffnung des Kessels etwa nach oben gerichtet ist, und einer niedrigen Entladungsposition, **dadurch gekennzeichnet, dass** die niedrige Position eine Entleerungsposition ist, in welcher die Öffnung des Kessels nach unten gerichtet ist,
und dass die Öffnung (6) zum Beladen/Entladen des Kessels (1) im beladenen Zustand von einer vergitterten oder durchbrochenen Tür (7) verschlossen ist, die imstande ist, als Abtropfunterlage der Artikel nach dem Waschen und Kippen des Kessels nach unten zu dienen und das direkte Entleeren der festen Stoffe erlaubt, die durch das Waschen der verschmutzten Artikel mitgenommen wurden.

2. Vorrichtung nach Anspruch 1,
**dadurch gekennzeichnet, dass** die Schwenkachse (20) des Waschkessels (1) orthogonal zur Rotationsachse (10) des Kessels ist.

3. Vorrichtung nach Anspruch 1 oder 2,
**dadurch gekennzeichnet, dass** die Schwenkachse (20) des Waschkessels (1) in einer vertikalen Ebene ist, die durch die Rotationsachse (10) des Kessels verläuft.

4. Vorrichtung nach einem der vorangehenden Ansprüche,
**dadurch gekennzeichnet, dass** die innere Fläche (18) der Umfangswand (5) des Waschkessels mit einer Vielzahl von Puffern (14) ausgestattet ist, die aus der inneren Fläche (18) dieser Wand herausragen.

5. Vorrichtung nach Anspruch 4,
**dadurch gekennzeichnet, dass** der Teil, als oberer Teil (15) bezeichnet, der Puffer (14), die aus der inneren Fläche (18) der Umfangswand (5) herausragen, eine abgerundete Form hat.

6. Vorrichtung nach Anspruch 4 oder 5,
**dadurch gekennzeichnet, dass** die Puffer (14) durch Schrauben oder Verbolzen an der Umfangswand (5) befestigt sind.

7. Vorrichtung nach einem der Ansprüche 4 bis 6,
**dadurch gekennzeichnet, dass** die Puffer (14) aus Polymermaterial oder aus Gummi sind.

8. Vorrichtung nach einem der vorangehenden Ansprüche,
**dadurch gekennzeichnet, dass** die Tür (7), welche die Öffnung (6) des Kessels (1) verschließt, mit einer Öffnung (11) ausgestattet ist, welche das Einführen eines Wasserversorgungsschlauchs erlaubt.

9. Vorrichtung nach einem der vorangehenden Ansprüche,
**dadurch gekennzeichnet, dass** der Waschkessel (1) ein Kessel eines Betonmischers ist, dessen Öffnung (6) zum Beladen/Entladen mit einer vergitterten oder durchbrochenen Tür (7) ausgestattet ist.

10. Vorrichtung nach einem der Ansprüche 4 bis 9,
**dadurch gekennzeichnet, dass** der Waschkessel (1) ein Kessel eines Betonmischers ist, dessen Rührflügel durch Puffer (14) ersetzt wurden, die aus der inneren Fläche (18) der Umfangswand (5) des Kessels (1) herausragen.

## Claims

1. A device for washing large fabric items, such as blankets, in particular items dirtied with solid residues, comprising a frame (2) and a washing tank (1), said tank comprising a bottom (4), a peripheral wall (5) and an opening (6) for loading/unloading items, positioned across from the tank bottom, this tank (1) being mounted rotatably around an axis, called rotation axis (10), passing through the bottom (4) of the tank and said opening (6) also tilting, by pivoting along a second axis, called pivot axis (20), transverse to said rotation axis (10), to tilt the tank (1) between a high position of the tank, called loading or washing position, in which the opening of the tank is substantially oriented upward, and a low, unloading position, **characterized in that** said low position is an emptying position in which the opening of the tank is oriented downward,
and **in that** the loading/unloading opening (6) of said tank (1) is, in the loaded state, closed by a grate or open-worked door (7), able to serve as a draining support for said items after washing and tilting of the tank downward and to allow the direct evacuation of solid residues driven by the washing of the dirtied items.

2. The device according to claim 1,
**characterized in that** the pivot axis (20) of the washing tank (1) is orthogonal to the rotation axis (10) of said tank.

3. The device according to claim 1 or 2,
**characterized in that** the pivot axis (20) of the washing tank (1) is in a vertical plane passing through the rotation axis (10) of said tank.

4. The device according to any one of the preceding claims,
**characterized in that** the inner face (18) of the peripheral wall (5) of the washing tank is equipped with multiple buffers (14) protruding from said inner face (18) of this wall.

5. The device according to claim 4,
**characterized in that** the so-called upper part (15) of the buffers (14) protruding from said inner face (18) of the peripheral wall (5) is rounded.

6. The device according to claim 4 or 5,
**characterized in that** the buffers (14) are fastened by screwing or bolting to the peripheral wall (5).

7. The device according to any one of claims 4 to 6,
**characterized in that** the buffers (14) are made from polymer or rubber.

8. The device according to any one of the preceding claims,
**characterized in that** the door (7) closing the opening (6) of the tank (1) is equipped with an orifice (11) allowing the insertion of a water supply pipe.

9. The device according to any one of the preceding claims,
**characterized in that** the washing tank (1) is a concrete tank, the loading/unloading opening (6) of which is equipped with a grate or open-worked door (7).

10. The device according to any one of claims 4 to 9,
**characterized in that** the washing tank (1) is a concrete tank whereof the mixing blades have been replaced by buffers (14) protruding from said inner face (18) of the peripheral wall (5) of the tank (1).
